# EUROPÄISCHE PATENTSCHRIFT

(11) **EP 0 628 484 B1**
(45) Veröffentlichungstag und Bekanntmachung des Hinweises auf die Patenterteilung: **20.05.1998**
(21) Anmeldenummer: 94108805.6
(22) Anmeldetag: 08.06.1994
(51) Int. Cl.: B65D 5/50, B65D 85/42

(54) **Verpackungseinheit für mit Pipettenspitzen bestückten, zum Einsatz in autoklavierbaren Behältern bestimmten, einen Randflansch aufweisenden Lochplatten**
Packaging element comprising a tray with openings and an edge flange for pipette tips intended to be placed in an autoclave
Elément d'emballage comprenant un plateau muni d'ouvertures ainsi qu'une bride pour pointes de pipettes, prévu pour être inséré dans un autoclave

(30) Priorität: 08.06.1993 DE 4318876
(43) Veröffentlichungstag der Anmeldung: 14.12.1994
(73) Patentinhaber: FIRMA TECHNOTRANS S.A., Luxembourg (LU)
(72) Erfinder: Müller, Klaus F., D-63303 Dreieich (DE)
(74) Vertreter: Eyer, Eckhardt Philipp, Dipl.-Ing.

(56) Entgegenhaltungen:
- DE-C- 4 208 503
- DE-U- 9 203 565
- US-A- 5 057 282
- US-A- 5 318 753

## Beschreibung

Die Erfindung geht aus von einer Verpackungseinheit gemäß dem Oberbegriff des Patentanspruches 1.

Bei einer bekannten Verpackung für Pipettenspitzen dieser Art ist die - rechteckige - Lochplatte an ihren kürzeren Randkanten mit jeweils einem Randflansch versehen, wobei der Umkarton eine dem Innenmaß zwischen den Randflanschen entsprechende Länge aufweist, so daß sich beim Befüllen des Umkartons die Lochplatte auf dem oberen Umkartonrand derart aufsetzt, daß die beiden Randflansche von außen an der Umkartonwand anliegen. Der Nachteil dieses bekannten Transportbehälters ist insbesondere darin zu sehen, daß ein hermetischer Verschluß des Umkartons aufgrund des seitlichen Überstandes der Lochplatte ausgeschlossen ist und damit insbesondere bei längerer Lagerung die Gefahr der Verschnutzung der Pipetten begründet wird.

Es ist weiterhin aus der DE-U-92 03 565 eine Verpackungseinheit für Pipettenspitzen aus einem Umkarton und zwei der Aufnahme der Pipettenspitzen dienenden, Randflansche aufweisenden Lochplatten bekannt geworden, die sich mit ihren Randflanschen auf Abstützauflagen abstützen, die in den Ecken des Umkartons angeordnet sind und die Lochplatten in dem erforderlichen, durch die Länge der Pipetten bestimmten Abstand voneinander halten. Die Verpackungseinheit erfordert aufgrund der Notwendigkeit der Einbringung und Befestigung von Abstützauflagen in den Ecken des Umkartons einen erheblichen Herstellungsaufwand.

Der vorliegenden Erfindung liegt als Aufgabe die Schaffung einer Verpackungseinheit zugrunde, die bei rationeller Verpackung einen staubgeschützten Verschluß der Lochplatten ermöglicht.

Diese Aufgabe wird mit einer Verpackung mit den im Patentanspruch 1 wiedergegebenen Merkmalen gelöst.

Durch die Erfindung ist eine Verpackung geschaffen, die bei rationeller Verpackung einen hermetischen Verschluß der Lochplatten ermöglicht insofern, als ein Umkarton der Verpackung nicht lediglich einer Lochplatte sondern der paarweisen Verpackung zweier Lochplatten dient, von denen keine Teile über die Kartonumgrenzung hinausragen, die vielmehr allseitig von dem Karton umschlossen werden.

Weitere Einzelheiten der in den Patentansprüchen gekennzeichneten Erfindung werden nachstehend anhand der beigefügten Zeichnung erläutert. Es zeigen
- Fig. 1: eine perspektivische Ansicht einer erfindungsgemäßen Verpackung
- Fig. 2: eine perspektivische Teildarstellung des Inhaltes der Verpackung mit teilweise ausgebrochenem Distansrahmen.

Die in der Zeichnung wiedergegebene Verpackungseinheit dient der Aufbewahrung und zum Transport von Pipettenspitzen 1, wie sie insbesondere in autoklvierbaren Behältern eingesetzt werden. Sie sind gehalten in Lochplatten 2, 3, die von einem Klappdeckel-Karton 4 umschlossen sind und zum Gebrauch der Verpackung als Gesamtheit entnommen und in den autoklavierbaren Behälter eingesetzt werden. Der Karton 4 weist sowohl auf seiner Oberseite als auch auf seiner Unterseite einen Klappendeckel 5, 6 sowie eine etwa der Länge einer Pipettenspitze, zuzüglich der Stärke einer Lochplatte entsprechende Höhe auf, wobei die Lochplatten mit einem rundumlaufenden Randflansch 8 versehen und auf einen Distanzrahmen 9 aufgesetzt sind, der eine die entsprechenden Innenmaße des Randflansches 8 der Lochplatten 2, 3 geringfügig unterschreitende Länge und Breite und eine solche Höhe besitzt, daß die aus Distanzrahmen 9 und beidseitig aufgesetzten Lochplatten 2, 3 gebildete Einheit eine der Höhe des Umkartons entsprechende Höhe besitzt.

Die Klappendeckel 5, 6 sind an den beiden einander diagonal gegenüberliegenden Längskanten des Umkartons 4 befestigt, wobei die die Klappendeckel tragenden Wandungen 10 des Umkartons eine um etwa die Höhe einer Lochplatte verringerte Höhe und die Klappendeckel eine entsprechend verlängerte Einstecklasche 11, 12 besitzen. Es sind weiterhin die Wandungen 10 jeweils mit einer an die Kante zum Klappendeckel angrenzende Fingerlochausnehmung 13 versehen. Es sind auf diese Weise ein einwandfrei staubdichter Verschluß der Verpackung und eine problemlose Entnahme der Lochplatte aus ihrer Verpackung gewährleistet.

Es können die Lochplatten in üblicher Weise aus einem ausreichend festen Kunststoffmaterial hergestellt sein, wobei der Distanzrahmen aus Gründen der einfachen Entsorgbarkeit vorteilhaft aus Karton besteht. Zum Zwecke der Vereinfachung der Entsorgung kann jedoch zweckmäßig die Lochplatte ebenfalls aus Karton oder gegebenenfalls aus aus tiefgezogenem Kunststoffmaterial bestehen, in welchem Falle vorteilhaft der Distanzrahmen mit sich zwischen den Pipetten erstreckenden Stegen versehen ist, die der Unterstützung des aufgrund der geringen Wandstärke instabilen Lochplatten in der Verpackung dienen.

## Patentansprüche

1. Verpackungseinheit mit einem Paar Lochplatten (2, 3), die einen Randflansch aufweisen und die mit zum Einsatz in autoklvierbaren Behältern bestimmten Pipettenspitzen bestückt sind, bestehend aus einem die Lochplatten umschließenden Umkarton (4) mit sowohl auf der Oberseite als auch auf der Unterseite angeordneten Klappendeckeln (5, 6), wobei sich die Spitzen der in den beiden Lochplatten (2, 3) angeordneten Pipettenspitzen (1) in Richtung auf die jeweils gegenüberliegende Lochplatte (2, 3) erstrecken, *dadurch gekennzeichnet, daß* der Randflansch (8) an den Lochplatten (2, 3) rundumlaufend und die Lochplatten (2, 3) auf beiden Seiten überragend angeordnet ist und in dem Umkarton ein dem Aufsetzen der Lochplatten (2, 3) dienender Distanzrahmen (9) vorgesehen ist, der eine die entsprechenden Innenmaße des Randflansches (8) der Lochplatten (2, 3) geringfügig unterschreitende Länge und Breite sowie eine solche Höhe besitzt, daß die aus Distanzrahmen (9) und beidseitig aufgesetzten Lochplatten (2, 3) gebildete Einheit eine der Höhe des Umkartons entsprechende Höhe besitzt.

2. Verpackungseinheit nach Anspruch 1, dadurch gekennzeichnet, daß die Deckelklappen an zwei einander diagonal gegenüberliegenden Kanten des Umkartons befestigt sind und die die Deckelklappen (5, 6) tragenden Wandungen (10) des Umkartons eine um die Höhe einer Lochplatte verringerte Höhe besitzen und an der Anhängekante mit einer Fingerlochausnehmung versehen sind.

3. Verpackungseinheit nach Anspruch 1, dadurch gekennzeichnet, daß die Lochplatte und/oder der Distanzrahmen aus aus Pappe oder Kunsstoff, insbesondere tiefgezogenem Kunststoffmaterial bestehen.

## Claims

1. Packaging unit with a pair of perforated panels (2, 3) which have a lateral flange, and which are fitted with pipette points intended for use in autoclavable containers, and Comprising a surrounding cardboard container (4) enclosing the perforated panels (4) with flap lids (5, 6) disposed on both the upper side and on the underside, the points of the pipette points (1) disposed in the two perforated panels (2, 3) extending in the direction of the respectively opposite perforated plate (2, 3), characterised in that the edge flange (8) is disposed to extend around the perforated panels (2, 3) and to project over the perforated panels (2, 3) on both sides, and there is provided in the surrounding cardboard container a spacer frame (9), serving for mounting the perforated panels (2, 3) and having a length and width slightly less than the corresponding internal dimensions of the edge flange (8) of the perforated panels (2, 3), and a height such that the unit formed by the spacer frame (9) and perforated panels (2, 3) mounted on both sides has a height corresponding to that of the surrounding cardboard container.

2. Packaging unit according to claim 1, characterised in that the lid flaps are attached to two edges which lie opposite one another diagonally of the surrounding cardboard container, and the walls (10) carrying the lid flaps (5, 6) of the surrounding cardboard container have a height reduced by the height of one perforated plate , and are provided at the attachment edge with a fingerhole aperture.

3. Packaging unit according to claim 1, characterised in that the perforated plate and/or the spacer frame are made of pasteboard or plastics, particularly deep-drawn plastics material.

## Revendications

1. Unité d'empaquetage comportant une paire de plaques à trous (2, 3), qui présentent un rebord et qui sont garnies d'embouts de pipette destinés à être insérés dans des récipients susceptibles d'être passés à l'autoclave, unité constituée d'un carton d'emballage (4) entourant les plaques à trous et comportant des couvercles rabattables (5, 6) disposés aussi bien sur la face supérieure que sur la face inférieure, les pointes des embouts de pipette (1), disposés dans les deux plaques à trous (2, 3), s'étendant alors en direction de la plaque à trous (2, 3) respectivement opposée, caractérisée en ce que le rebord (8) est disposé sur tout le pourtour des plaques à trous (2, 3) et en faisant saillie sur les deux faces des plaques à trous (2, 3), et il est prévu, dans le carton d'emballage, un cadre d'écartement (9) qui sert à la pose des plaques à trous (2, 3) et qui possède une longueur et une largeur se situant légèrement en dessous des dimensions intérieures correspondantes du rebord (8) des plaques à trous (2, 3), ainsi qu'une hauteur telle, que l'unité formée par le cadre d'écartement (9) et les plaques à trous (2, 3) posées des deux côtés sur ce dernier, possède une hauteur correspondant à la hauteur du carton d'emballage.

2. Unité d'empaquetage selon la revendication 1, caractérisée en ce que les rabats formant couvercle sont fixés à deux bords, opposés l'un à l'autre en diagonale, du carton d'emballage et les parois (10) du carton d'emballage, qui portent les rabats formant couvercle (5, 6), possèdent une hauteur diminuée de la hauteur d'une plaque à trous et sont pourvues, le long du bord de rattachement, d'une découpe formant un trou d'engagement d'un doigt.

3. Unité d'empaquetage selon la revendication 1, caractérisée en ce que la plaque à trous et/ou le cadre d'écartement est réalisé en carton ou en matière plastique, en particulier en une matière plastique thermoformée.
